# EUROPÄISCHE PATENTSCHRIFT

(11) **EP 0 735 319 B1**
(45) Veröffentlichungstag und Bekanntmachung des Hinweises auf die Patenterteilung: **01.12.1999**
(21) Anmeldenummer: 96104784.2
(22) Anmeldetag: 26.03.1996
(51) Int. Cl.: F23D 14/46, F23D 14/48, F23M 7/00

(54) **Brenner mit Düsenabschirmung**
Burner with a shielded nozzle
Brûleur avec un écran pour buse

(30) Priorität: 30.03.1995 DE 19511662
(43) Veröffentlichungstag der Anmeldung: 02.10.1996
(73) Patentinhaber: ERNST APPARATEBAU GmbH & Co., D-58099 Hagen (DE)
(72) Erfinder: Jeschonek, Christian, 58457 Werl (DE)
(74) Vertreter: COHAUSZ HANNIG DAWIDOWICZ & PARTNER

(56) Entgegenhaltungen:
- EP-A- 0 299 210
- DE-A- 2 840 444
- DE-A- 3 344 660

## Beschreibung

Die Erfindung betrifft einen Brenner mit einem Brennerraum, wobei eine den Brennerraum begrenzende Wand eine fensterartige Öffnung hat, durch die eine Düse Brennstoff oder ein Verbrennungsgemisch einspritzt, wobei die Düse an der dem Brennerraum abgewandten Seite der begrenzenden Wand angeordnet ist.

Bei den bisher verwendeten Brennern steht die Einspritzdüse üblicherweise in ständigem Kontakt mit dem Brennerraum. Wird der Brenner z.B. in einem Partikelfiltersystem eingesetzt, bei dem ein Filter den Ruß aus Motorenabgasen herausfiltert, wobei der sich auf dem Filter ablagernde Ruß von Zeit zu Zeit mittels des Brenners abgebrannt wird, so ist die Düse auch während der Betriebspausen, also zwischen den Abbrennphasen bzw. Regenerationsphasen mit dem Brennerraum in ständigem Kontakt. Der in den Motorenabgasen befindliche Ruß und Schmutz findet den Weg durch die fensterartige Öffnung des Brennerraums, durch die der Brennstoff, insbesondere Öl, sowie Luft in den Brennerraum mittels der Düse eingespritzt wird. Es besteht somit die Gefahr, daß während der Betriebspausen des Brenners der in den Abgasen befindliche Ruß die Düse verdreckt und im schlimmsten Fall verstopft, so daß ein Abbrennen des auf dem Filter befindlichen Rußes nicht mehr möglich ist. Es sind dann aufwendige Wartungs- und Säuberungsarbeiten erforderlich, um den Brenner wieder betriebsbereit zu machen. Ist die Düse zu stark verschmutzt, kann es passieren, daß die Düse vollständig ausgewechselt werden muß, was die Wartungskosten zusätzlich erhöht.

Aus der DE-OS 28 40 444 ist eine Brennkammer mit einer in ihrer Wandung angeordneten Öffnung bekannt, in die hinein zunächst ein beweglich gelagerter Brenner und nach dem Entfernen des Brenners ein Verschlußorgan einbringbar ist. Diese Ausführungsform ist mit einer großen Anzahl von Bauteilen nicht nur konstruktiv aufwendig, sondern beansprucht auch einen relativ großen Bauraum. Auch ist nach dem Verschließen der Öffnung ein erneuter Betrieb des Brenners erst nach manueller Freigabe der Öffnung und manuellem Einbringen des Brenners in die Öffnung möglich.

Aufgabe der Erfindung ist es daher, einen Brenner einfacher Konstruktion und geringer Abmessungen und wenigen Teilen bereitzustellen, bei dem ein Verrußen bzw. Verschmutzen der Düse während der Betriebspausen des Brenners verhindert wird, wodurch die Wartungskosten gesenkt und die Standzeiten des Brenners verlängert werden. Zusätzlich soll die Düse während der Betriebspausen des Brenners gegen die vom Brennerraum zurückstrahlende Hitze geschützt sein.

Diese Aufgabe wird erfindungsgemäß dadurch gelöst, daß die Düse verschieb- oder verschwenkbar gelagert ist, derart, daß in einer ersten Position die dem Brennerraum zugewandte Stirnseite der Düse bzw. die Düsenaustrittsöffnung mit der fensterartigen Öffnung der begrenzenden Wand fluchtet und in einer zweiten Position die dem Brennerraum zugewandte Stirnseite der Düse bzw. die Düsenaustrittsöffnung von einer Wand insbesondere von der begrenzenden Wand des Brennerraums abgeschirmt ist. Durch das Verschieben oder Verschwenken der Düse wird die Düse nur dann fluchtend vor die fensterartige Öffnung der Brennerraumwand positioniert, wenn der Brenner in Betrieb genommen wird.

In den Betriebspausen wird die Düse vorteilsmäßig so positioniert, daß sie nicht mehr fluchtend vor der fensterartigen Öffnung ist, sondern von einer Wand, insbesondere der Brennerraumwand vom Brennerraum getrennt bzw. abgeschirmt ist. Hierdurch wird während der Betriebspausen zum einen ein Verschmutzen bzw. Verrußen der Düse verhindert und zum anderen die Düse vor thermischer Belastung geschützt, wodurch die Systemsicherheit sowie die Lebensdauer der Düse entschieden erhöht wird und zusätzlich eine konstante Brennerleistung gewährleistet ist, da die Düse wesentlich langsamer bzw. nicht mehr verrußt. Hierdurch werden die Wartungskosten für das System gesenkt, da das Wartungsintervall des Brenners im wesentlichen durch die Funktionsfähigkeit der Düse bestimmt wird. Ein langsameres Verrußen der Düse bedeutet daher niedrigere Wartungskosten.

Ebenfalls vorteilsmäßig ist es, wenn in der zweiten Position ein mit der Düse verschwenkbares Teil die fensterartige Öffnung der begrenzenden Wand abdichtend verschließt. Hierdurch ist während der Betriebspausen des Brenners gewährleistet, daß keine im Brennerraum befindlichen Gase aus dem Brennerraum durch die fensterartige Öffnung austreten können.

Auch ist es von Vorteil, wenn in der ersten Position ein Düsenhalter an der den Brennerraum begrenzenden Wand anliegt und für die fluchtend vor der fensterartigen Öffnung befindliche Düse einen lediglich mit dem Brennerraum verbundenen Raum bildet. Es ist somit stets gewährleistet, daß der von der Düse austretende Brennstoff bzw. das Verbrennungsgemisch nur in den Brennerraum gelangt. Hierdurch wird der für die Düse benötigte Raum lediglich durch die Abmessungen des Düsenhalters bestimmt. Es läßt sich somit der benötigte Raum vorteilsmäßig verkleinern. Die Düse ist dabei bevorzugt an dem Düsenhalter direkt befestigt.

In der zweiten Position bildet der Düsenhalter zusammen mit der begrenzenden Wand einen abgeschlossenen Raum, in dem die Düse angeordnet ist, wodurch die Düse während der Betriebspausen des Brenners vor Verschmutzung sicher geschützt ist.

Um eine besonders gute Abdichtung zwischen dem Düsenhalter und der begrenzenden Wand zu erhalten, ist vorteilsmäßig mindestens eine Dichtung, die insbesondere von einem am Düsenhalter befestigten Dichtungshalter gehalten ist, zwischen der begrenzenden Wand und dem Düsenhalter oder dem Dichtungshalter. Der Dichtungshalter umschließt die Düse in radialer Richtung, wodurch vom Dichtungshalter eine Wand gebildet wird, die etwas höher ist als die Düse, wodurch sich ein geringer Abstand zwischen Düsenvorderseite und der begrenzenden Wand des Brennerraums ergibt.

In einer bevorzugten Ausführungsform ist der Düsenhalter mittels eines Lagers an der begrenzenden Wand verschiebbar oder verschwenkbar gelagert und mittels eines Stellantriebs von der einen Position in die andere Position verschiebbar oder verschwenkbar. Das Lager besteht dabei aus einem an dem Brennergehäuse befestigten oder angeformten runden, insbesondere zylindrischen Teil, welches in einer runden Aussparung des Düsenhalters einliegt. Ein derartiges Lager ist besonders temperaturunabhängig und funktioniert auch bei Verschmutzung. Ein Festsetzen des Lager wird somit vermieden, wodurch die Funktionssicherheit des Systems hoch ist.

Die der Erfindung zugrunde liegende Aufgabe wird erfindungsgemäß auch dadurch gelöst, wenn auf einem Düsenhalter mehrere Düsen angeordnet sind, die mittels eines Stellantriebs jeweils fluchtend vor die fensterartige Öffnung der den Brennerraum begrenzenden Wand sowie in eine Position bewegbar sind, bei der die dem Brennerraum zugewandten Stirnseiten der Düsen bzw. die Düsenaustrittsöffnungen von einer Wand abgeschirmt sind. Der Düsenhalter ist hierzu mittels eines Lagers am Brennergehäuse beweglich gelagert, und die Düsen sind auf einem insbesondere kreisförmigen Bogen um das Lager angeordnet. Der Düsenhalter liegt an der den Brennerraum begrenzenden Wand an und bildet für die jeweils fluchtend vor der fensterartigen Öffnung befindliche Düse einen lediglich mit dem Brennerraum verbundenen Raum.

Zusätzlich kann vorteilsmäßig zwischen dem Düsenhalter und der begrenzenden Wand ein Dichtungselement und/oder ein Dichtungselementehalter angeordnet sein, das bzw. der am Düsenhalter befestigt ist und mit dem Düsenhalter bewegbar ist, wobei der Düsenhalter zusammen mit dem Dichtungselement und/oder Dichtungselementehalter und der begrenzenden Wand für die jeweils fluchtend vor der fensterartigen Öffnung befindliche Düse einen lediglich mit dem Brennerraum verbundenen Raum bildet.

Der Dichtungselementehalter ist dabei vorzugsweise derart ausgebildet, daß jede Düse jeweils in einer fensterartigen Öffnung des Dichtungselementehalters einliegt.

Durch den Einsatz von mehreren Düsen kann vorteilshaft ein automatischer Wechsel der Düsen vorgenommen werden, sobald eine Düse verstopft bzw. verrußt ist. Dies kann z.B. nach einer bestimmten vorgebbaren Betriebsdauer automatisch geschehen oder es werden Sensoren vorgesehen, die den Wirkungsgrad der Verbrennung des Brenners messen. Sobald der Wirkungsgrad sich unter einen vorgebbaren Wert verschlechtert, kann ein Wechsel vorgenommen werden.

Ein weiterer Vorteil beim Einsatz von mehreren Düsen ist, daß Düsen verschiedener Größe einsetzbar sind, mit denen sich eine Leistungsregelung des Brenners erzielen läßt.

Der Düsenhalter ist vorteilsmäßig bei allen Ausführungsformen manuell mittels eines Hebels oder mittels eines pneumatisch oder elektrisch betriebenen Stellantriebs verschieb- oder verschwenkbar. Dazu hat der Stellantrieb Signalgeber, die einer Steuerung des Stellantriebs die Position bzw. Lage des Düsenhalter bzw. der Düse(n) übermitteln.

Die gestellte Aufgabe wird zudem erfindungsgemäß dadurch gelöst, daß die fensterartige Öffnung mittels eines Schiebers verschließbar ist, wobei der Schieber die Düse vom Brennerraum abschirmt. Ein Verschwenken oder Verschieben der Düse samt Halterung ist in diesem Fall unnötig. Es muß lediglich der Schieber bewegt werden, wodurch lediglich ein kleiner Antrieb erforderlich ist. Der Schieber ist dabei manuell oder mittels eines pneumatischen oder elektrischen Stellantriebes verschieb- oder verschwenkbar. Vorteilsmäßig ist der Schieber dazu mittels eines Lagers am Brennergehäuse gelagert.

Die fensterartige Öffnung kann in einer weiteren möglichen Ausführungsform mittels mindestens eines in oder am Rand der Öffnung angeordneten Dichtungsteils verschlossen sein. Das Dichtungsteil öffnet die fensterartige Öffnung nur dann, wenn durch die Düse Brennstoff, Luft oder Verbrennungsgemisch strömt, wobei das strömende Medium die Laschen des Dichtungsteils in Richtung des Brennerraums umbiegt. Der Brennstoff oder das Verbrennungsgemisch kann dann ungehindert in den Brennerraum strömen.

Wird die Brennstoff- oder Verbrennungsgemischzufuhr gestoppt, so kehren die Teile insbesondere Laschen des Dichtungsteils in ihre Ausgangslage zurück und verschließen die fensterartige Öffnung, wodurch keine Ruß oder Gas mehr aus dem Brennerraum austreten kann.

Im folgenden wird anhand von möglichen Ausführungsformen die Erfindung näher erläutert.

Es zeigen:
- Figur 1a:: Eine Querschnittsdarstellung eines Brenner mit fensterartiger Öffnung, wobei die Düse in der ersten Position ist.
- Figur 1b:: Eine Draufsicht auf die Unterseite eines Brenners, wobei die Düse in der ersten Position ist.
- Figur 1c:: Eine Draufsicht auf die Unterseite eines Brenners, wobei die Düse in die zweite Position verschwenkt ist.
- Figur 2a:: Querschnittsdarstellung durch einen Brenner mit einem Schieber, der derart positioniert ist, daß der Düsenraum mit dem Brennerraum in Verbindung ist.
- Figur 2b:: Querschnittsdarstellung durch einen Brenner mit einem Schieber, der derart positioniert ist, daß der Düsenraum vom Brennerraum getrennt ist.
- Figur 2c:: Einen Schieber.
- Figur 3a:: Querschnittsdarstellung durch einen Brenner mit einem Dichtungsteil, welches den Düsenraum vom Brennerraum trennt.
- Figur 3b:: Querschnittsdarstellung durch einen Brenner mit einem Dichtungsteil, welches durch den Verbrennungsgemischausstoß aufgebogen ist.

Figur la zeigt einen Brenner mit einem Brennerraum 1, der durch das Brennergehäuse 2 begrenzt ist. Das Brennergehäuse 2 hat an einer Wand 2a eine fensterartige Öffnung, durch die eine Düse 3 Brennstoff oder ein Verbrennungsgemische 4 einspritzt. Die Düse 3 ist an einem Düsenhalter 6 befestigt, welcher mittels des Lagers 8 an dem Brennergehäuse 2 oder an der begrenzenden Wand 2a des Brennergehäuses 2 verschwenkbar gelagert ist.

Am Düsenhalter 6 ist ein Dichtungsträger 7 befestigt. Der Dichtungshalter 7 umgibt die Düse 3 in radialer Richtung und bildet zusammen mit dem Düsenhalter 6 einen Düsenraum 13, in dem die Düse 3 ist. Der Dichtungshalter 7 hat an seiner der begrenzenden Wand 2a zugewandten Seite nicht dargestellte Nuten, in denen Dichtungsringe 7a einliegen und den Düsenraum 13 nach außen hin abdichtet. Der Düsenraum 13 ist lediglich in der ersten Position, d.h., wenn die Düse 3 fluchtend vor der fensterartigen Öffnung 5 positioniert ist, mit dem Brennerraum 1 in Verbindung.

Der Düse 3 wird über eine Brennstoffzuleitung 9 der Brennstoff zugeführt. Über eine weitere Zuleitung 10 kann der Düse 3 und/oder dem Düsenraum 13 Luft oder ein anderes Gas zugeführt werden.

Figur 1b zeigt eine Draufsicht auf die Unterseite eines Brenners, wobei der Düsenhalter 6 über ein Gelenk 6a mit einem Stellantrieb 11 in Verbindung ist. Mittels des Stellantriebs 11 kann der Düsenhalter 6 mit Düse 3 und Dichtungshalter 7 von einer ersten (Fig.1b) in eine zweite (Fig.1c) Position verschwenkt werden. In der ersten Position ist der Düsenraum 13 mit dem Brennerraum 1 in Verbindung. In der zweiten Position verschließt der Dichtungshalter 7 mittels der Dichtungen 7a die fensterartige Öffnung 5, so daß keine Gase aus dem Brennerraum 1 austreten können. Gleichzeitig wird die Düse 3 von der begrenzenden Wand 2a vom Brennerraum 1 abgeschirmt.

In den Figuren 2a, 2b und 2c ist ein Brenner dargestellt, bei dem zwischen der Düse 3 und dem Brennerraum 1 ein Schieber 12 angeordnet ist. der Schieber 12 ist ein im wesentlichen flaches Teil, welches eine fensterartige Öffnung 12a hat. Der Schieber 12 ist mittels eines nicht dargestellten Stellantriebs beweglich zwischen der begrenzenden Wand 2a und der Düse 3 gelagert. In einer ersten Position (Fig.2a) fluchten die fensterartigen Öffnungen 5 und 12a des Brennergehäuses 2 und des Schiebers 12, wodurch der Brennerraum 1 mit dem Düsenraum 13 in Verbindung ist und Brennstoff 4 von der Düse 3 in den Brennerraum 1 gelangen kann.

In einer zweiten Position (Fig.2b) ist der Schieber 12 derart verschoben, daß die Fensterartige Öffnung 5 der begrenzenden Wand vom Schieber 12 verschlossen ist. Der Düsenraum 13 ist jetzt vom Brennerraum 1 getrennt und es können keine Gase oder Ruß aus dem Brennerraum 1 zur Düse gelangen.

Die Figuren 3a und 3b zeigen ebenfalls einen Brenner mit einem Brennerraum 1 und einer vor einer fensterartigen Öffnung 5 befestigten Düse 3. In oder vor der fensterartigen Öffnung 5 der begrenzenden Wand 2a ist ein Dichtungsteil 14 angeordnet, welches biegsam ausgebildet ist und das während der Betriebspausen des Brenners (Fig.3a), d.h., wenn kein Gas oder Öl vom Düsenraum 13 in den Brennerraum 1 gefördert wird, die fensterartige Öffnung 5 abdichtend verschließt. Wird wie in Figur 3b dargestellt ein Verbrennungsgemisch 4 aus dem Düsenraum 13 in Richtung der durch das biegsame Dichtungsteil 14 verschlossenen fensterartigen Öffnung 5 gefördert, so wird das Dichtungsteil 14 aufgebogen und der Düsenraum 13 ist mit dem Brennerraum 1 in Verbindung.

Das Dichtungsteil 14 kann auch Klappen aufweisen, die mittels Federn in ihre Schließposition bringbar sind. Die Klappen sind dabei an dem Brennergehäuse 2 oder dem Rand der fensterartigen Öffnung 5 beweglich gelagert.

### Bezugszeichenliste:

- 1 :: Brennerraum

- 2 :: Brennergehäuse
- 2a :: begrenzende Wand

- 3 :: Düse
- 4 :: Verbrennungsgemisch
- 5 :: fensterartige Öffnung

- 6 :: Düsenhalter
- 6a :: Gelenk

- 7 :: Dichtungsträger
- 7a :: Dichtung (en)

- 8 :: Lager (-welle)
- 8a,8b:: Lagerverankerung

- 9 :: Brennstoffzuleitung zur Düse
- 10 :: Luftzufuhr
- 11 :: Stellantrieb

- 12 :: Schieber
- 12a :: fensterartige Öffnung im Schieber

- 13 :: Düsenraum
- 14 :: biegsames Dichtungsteil

## Patentansprüche

1. Brenner mit einem Brennerraum (1) und einer Düse (3), wobei eine den Brennerraum (1) begrenzende Wand (2a) eine fensterartige Öffnung (5) hat, durch die die Düse (3) Brennstoff oder ein Verbrennungsgemisch (4) einspritzt, wobei die Düse (3) an der dem Brennerraum (1) abgewandten Seite der begrenzenden Wand (2a) angeordnet ist, **dadurch gekennzeichnet,** daß die Düse (3) verschieb- oder verschwenkbar gelagert ist, derart, daß in einer ersten Position die dem Brennerraum (1) zugewandte Stirnseite der Düse (3) bzw. die Düsenaustrittsöffnung mit der fensterartigen Öffnung (5) der begrenzenden Wand (2a) fluchtet und in einer zweiten Position die dem Brennerraum (1) zugewandte Stirnseite der Düse (3) bzw. die Düsenaustrittsöffnung von einer Wand, insbesondere der begrenzenden Wand (2a) des Brennerraums (1), abgeschirmt ist.

2. Brenner nach Anspruch 1, **dadurch gekennzeichnet,** daß in der zweiten Position ein mit der Düse (3) verschwenkbares Teil die fensterartige Öffnung (5) der begrenzenden Wand (2a) abdichtend verschließt.

3. Brenner nach Anspruch 1 oder 2, **dadurch gekennzeichnet,** daß in der ersten Position ein Düsenhalter (6) an der den Brennerraum (1) begrenzenden Wand (2a) insbesondere abdichtend anliegt und für die fluchtend vor der fensterartigen Öffnung (5) befindliche Düse (3) einen lediglich mit dem Brennerraum (1) verbundenen Düsenraum (13) -bildet, und daß in der zweiten Position der Düsenhalter (6) zusammen mit der begrenzenden Wand (2a) einen abgeschlossenen Düsenraum (13) bildet, in dem die Düse (3) angeordnet ist.

4. Brenner nach einem der vorherigen Ansprüche, **dadurch gekennzeichnet**, daß der Düsenhalter (6) mittels eines Lagers (8) an der begrenzenden Wand (2a) verschiebbar oder verschwenkbar gelagert ist und mittels eines Stellantriebs (11) von der einen Position in die andere Position verschiebbar oder verschwenkbar ist.

5. Brenner nach einem der vorherigen Ansprüche, **dadurch gekennzeichnet,** daß auf einem Düsenhalter (6) mehrere Düsen (3) angeordnet sind, die mittels eines Stellantriebs (11) jeweils fluchtend vor die fensterartige Öffnung (5) der den Brennerraum (1) begrenzenden Wand (2a) sowie in eine Position bewegbar sind, bei der die dem Brennerraum (1) zugewandten Stirnseiten der Düsen (3) bzw. die Düsenaustrittsöffnungen von einer Wand, insbesondere der begrenzenden Wand (2a) des Brennerraums (1), abgeschirmt sind.

6. Brenner nach Anspruch 5, **dadurch gekennzeichnet,** daß der Düsenhalter (6) mittels eines Lagers (8) am Brennergehäuse (1) beweglich gelagert ist, und die Düsen (3) auf einem insbesondere kreisförmigen Bogen um das Lager (8) angeordnet sind.

7. Brenner nach Anspruch 5 oder 6, **dadurch gekennzeichnet,** daß der Düsenhalter (6) an der den Brennerraum (1) begrenzenden Wand (2a) anliegt und für die jeweils fluchtend vor der fensterartigen Öffnung (5) befindliche Düse (3) einen lediglich mit dem Brennerraum (1) verbundenen Düsenraum (13) bildet.

8. Brenner nach einem der vorherigen Ansprüche, **dadurch gekennzeichnet,** daß zwischen dem Düsenhalter (6) und der begrenzenden Wand (2a) mindestens ein Dichtungselement (7a) und/oder ein Dichtungselementehalter (7) angeordnet ist, das bzw. der am Düsenhalter (6) befestigt ist und mit dem Düsenhalter (6) bewegbar ist, wobei der Düsenhalter (6) zusammen mit dem Dichtungselement (7a) und/oder Dichtungselementehalter (7) und der begrenzenden Wand (2a) für die jeweils fluchtend vor der fensterartigen Öffnung (5) befindliche Düse (3) einen lediglich mit dem Brennerraum (1) verbundenen Düsenraum (13) bildet.

9. Brenner nach einem der vorherigen Ansprüche, **dadurch gekennzeichnet,** daß jede Düse (3) jeweils in einer fensterartigen Öffnung (5) des Dichtungselementehalters (7) einliegt.

10. Brenner nach einem der vorherigen Ansprüche, **dadurch gekennzeichnet,** daß der Düsenhalter (6) manuell mittels eines Hebels verschieb- oder verschwenkbar ist oder der Stellantrieb (11) einen pneumatischen oder elektrischen Antrieb hat.

11. Brenner nach einem der vorherigen Ansprüche, **dadurch gekennzeichnet,** daß der Stellantrieb (11) Signalgeber aufweist, die einer Steuerung des Stellantriebs (11) die Position bzw. Lage des Düsenhalter (6) bzw. der Düse(n) (3) übermitteln.

12. Brenner nach dem Oberbegriff des Anspruch 1, **dadurch gekennzeichnet,** daß die fensterartige Öffnung (5) mittels eines Schiebers (12) verschließbar ist und der Schieber (12) die Düse (3) vom Brennerraum (1) abschirmt, und daß der Schieber (12) manuell oder mittels eines pneumatischen oder elektrischen Stellantriebes (11) verschieb- oder verschwenkbar ist.

13. Brenner nach Anspruch 12, **dadurch gekennzeichnet,** daß der Schieber (12) mittels eines Lagers (8) verschieb- oder verschwenkbar am Brennergehäuse (2) gelagert ist.

14. Brenner nach dem Oberbegriff des Anspruch 1, **dadurch gekennzeichnet,** daß mindestens ein bewegliches Dichtungsteil (14) in oder am Rand der fensterartigen Öffnung (5) angeordnet ist, welches die Öffnung (5) während den Betriebspausen verschließt.

15. Brenner nach Anspruch 14, **dadurch gekennzeichnet,** daß das Dichtungsteil (14) durch den durch die Düse (3) strömenden Brennstoff, oder die durchströmende Luft oder das Verbrennungsgemisch (4) wegbiegbar oder verschwenkbar ist, so, daß das strömende Medium (4) in den Brennerraum (1) gelangt.

## Claims

1. A burner having a burner chamber (1) and a nozzle (3), wherein a wall (2a) bounding the burner chamber (1) is formed with a window-like opening (5) through which the nozzle (3) injects fuel or a combustible mixture (4), the nozzle (3) being disposed on the side of the boundary wall (2a) remote from the burner chamber (1), **characterised in that** the nozzle (3) is so mounted displaceably or pivotably that in a first position the end face of the nozzle (3) adjacent the burner chamber (1) and the nozzle outlet opening are in alignment with the window-like opening (5) of the boundary wall (2a), and in a second position the end face of the nozzle (3) adjacent the burner chamber (1) and the nozzle outlet opening is screened by a wall, more particularly the boundary wall (2a) of the burner chamber (1).

2. A burner according to claim 1, **characterised in that** in the second position a member pivotable with the nozzle (3) closes and seals the window-like opening (5) of the boundary wall (2a).

3. A burner according to claims 1 or 2, **characterised in that** in the first position a nozzle holder (3) bears more particularly sealingly against the wall (2a) bounding the burner chamber (1) and forms for the nozzle (3) disposed in alignment in front of the window-like opening (5) a nozzle chamber (13) connected solely to the burner chamber (1), and in the second position the nozzle holder (6) together with the boundary wall (2a) forms a closed-off nozzle chamber (13) in which the nozzle (3) is disposed.

4. A burner according to one of the preceding claims, **characterised in that** the nozzle holder (6) is mounted displaceably or pivotably on the boundary wall (2a) by means of a bearing (8) and can be moved or pivoted from one position into the other by means of an adjusting drive (11).

5. A burner according to one of the preceding claims, **characterised in that** disposed on one nozzle holder (6) are a number of nozzles (3) which by means of an adjusting drive (11) can each be moved in alignment in front of the window-like opening (5) of the wall (2a) bounding the burner chamber (1) and also into a position in which the end faces of the nozzles (3) adjacent the burner chamber (1) and the nozzle outlet openings are screened by a wall, more particularly the boundary wall (2a) of the burner chamber (1).

6. A burner according to one of the preceding claims, **characterised in that** the nozzle holder (6) is movably mounted on the burner casing (1) by means of a bearing (8), and the nozzles (3) are disposed on a more particularly circular arc around the bearing (8).

7. A burner according to claims 5 or 6, **characterised in that** the nozzle holder (6) bears against the wall (2a) bounding the burner chamber (1) and forms for the nozzle (3) in alignment in front of the window-like opening (5) a nozzle chamber (13) solely connected to the burner chamber (1).

8. A burner according to one of the preceding claims, **characterised in that** disposed between the nozzle holder (6) and the boundary wall (2a) is at least one sealing element (7a) and/or one sealing element holder (7) which is attached to the nozzle holder (6) and can be moved with the nozzle holder (6), and the nozzle holder (6) together with the sealing element (7a) and/or the sealing element holder (7) and the boundary wall (2a) forms for the nozzle (3) situated in alignment in front of the window-like opening (5) a nozzle chamber (13) connected solely to the burner chamber (1).

9. A burner according to one of the preceding claims, **characterised in that** each nozzle (3) fits into a window-like opening (5) of the sealing element holder (7).

10. A burner according to one of the preceding claims, **characterised in that** the nozzle holder (6) can be moved or pivoted manually by means of a lever, or the adjusting drive (11) has a pneumatic or electric drive.

11. A burner according to one of the preceding claims, **characterised in that** the adjusting drive (11) has signal transmitters which transmit the position of the nozzle holder (6) and/or each nozzle (3) to a control system of the adjusting drive (11).

12. A burner according to the preamble of claim 1, **characterised in that** the window-like opening (5) can be closed by means of a slide (12), the slide screens the nozzle (3) from the burner chamber (1), and the slide (12) can be moved or pivoted manually or by means of a pneumatic or electric adjusting drive (11).

13. A burner according to claim 12, **characterised in that** the slide (12) is mounted on the burner casing (1) movably or pivotably by means of a bearing (8).

14. A burner according to the preamble of claim 1, **characterised in that** at least one movable sealing member (14) is disposed in or on the edge of the window-like opening (5) and closes the opening (5) during the pauses in operation.

15. A burner according to claim 14, **characterised in that** the sealing member (14) can be so bent or pivoted away by the fuel flowing through the nozzle (3) or by the air flowing through or the combustible mixture (5) that the flowing medium (4) passes into the burner chamber (1).

## Revendications

1. Brûleur avec un volume de brûleur (1) et une buse (3), une paroi (2a) délimitant le volume de brûleur (1) ayant une ouverture (5) en forme de fenêtre à travers laquelle la buse (3) injecte un carburant ou un mélange combustible (4), la buse (3) étant disposée sur le côté de la paroi (2a) de délimitation écartée du volume de brûleur (1),
caractérisé en ce que la buse (3) est montée coulissante ou pivotante de telle manière que, dans une première position, la face frontale de la buse (3) dirigée vers le volume de brûleur (1) ou respectivement l'ouverture de sortie de buse est alignée avec l'ouverture (5) en forme de fenêtre de la paroi (2a) de délimitation et, dans une seconde position, la face frontale de la buse (3) tournée vers le volume de brûleur (1) ou respectivement l'ouverture de sortie de buse est protégée par une paroi, en particulier la paroi (2a) de délimitation du volume de brûleur (1).

2. Brûleur selon la revendication 1,
caractérisé en ce que, dans la seconde position, une pièce pouvant pivoter avec la buse (3) ferme de manière étanche l'ouverture (5) en forme de fenêtre de la paroi (2a) de délimitation.

3. Brûleur selon la revendication 1 ou 2,
caractérisé en ce que, dans la première position, un support de buses (6) est en appui, en particulier étanche, sur la paroi (2a) délimitant le volume de brûleur (1) et forme, pour la buse (3) se trouvant alignée devant l'ouverture (5) en forme de fenêtre, un volume de buse (13) uniquement relié au volume de brûleur (1) et que, dans la seconde position, le support de buses (6) forme en combinaison avec la paroi (2a) de délimitation un volume de buse (13) fermé dans lequel est disposée la buse (3).

4. Brûleur selon l'une des revendications précédentes,
caractérisé en ce que le support de buses (6) est monté coulissant ou pivotant sur la paroi (2a) de délimitation au moyen d'un appui (8) et peut coulisser ou pivoter d'une première position à l'autre position au moyen d'un vérin (11).

5. Brûleur selon l'une des revendications précédentes,
caractérisé en ce que, sur un support de buses (6), sont disposées plusieurs buses (3) qui sont mobiles, au moyen d'un vérin (11), respectivement en alignement devant l'ouverture (5) en forme de fenêtre de la paroi (2a) délimitant le volume de brûleur (1), ainsi que dans une position dans laquelle les faces frontales des buses (3) dirigées vers le volume de brûleur (1) ou respectivement les ouvertures de sortie de buses sont protégées par une paroi, en particulier la paroi (2a) de délimitation du volume de brûleur (1).

6. Brûleur selon la revendication 5,
caractérisé en ce que le support de buses (6) est monté mobile sur le carter de brûleur (1) au moyen d'un appui (8) et les buses (3) sont disposées sur une courbe, en particulier circulaire, autour de l'appui (8).

7. Brûleur selon la revendication 5 ou 6,
caractérisé en ce que le support de buses (6) est en appui sur la paroi (2a) délimitant le volume de brûleur (1) et forme, pour la buse (3) se trouvant respectivement en alignement devant l'ouverture (5) en forme de fenêtre, un volume de buse (13) uniquement relié au volume de brûleur (1).

8. Brûleur selon l'une des revendications précédentes,
caractérisé en ce que, entre le support de buses (6) et la paroi (2a) de délimitation sont disposés au moins un élément d'étanchéité (7a) et/ou un support d'élément d'étanchéité (7) qui est(sont) fixé(s) au support de buses (6) et est(sont) mobile(s) avec le support de buses (6), le support de buses (6), en combinaison avec l'élément d'étanchéité (7a) et/ou le support d'élément d'étanchéité (7) et la paroi (2a) de délimitation formant, pour la buse (3) se trouvant respectivement en alignement devant l'ouverture (5) en forme de fenêtre, un volume de buse (13) uniquement relié au volume de brûleur (1).

9. Brûleur selon l'une des revendications précédentes,
caractérisé en ce que chaque buse (3) est logée respectivement dans une ouverture (5) en forme de fenêtre du support d'élément d'étanchéité (7).

10. Brûleur selon l'une des revendications précédentes,
caractérisé en ce que le support de buse (6) peut coulisser ou pivoter manuellement au moyen d'un levier ou bien le vérin (11) a une commande pneumatique ou électrique.

11. Brûleur selon l'une des revendications précédentes,
caractérisé en ce que le vérin (11) a des émetteurs de signaux qui transmettent à une commande du vérin (11) la position ou respectivement l'état du support de buses (6) ou respectivement de la(des) buse(s) (3).

12. Brûleur selon le préambule de la revendication 1,
caractérisé en ce que l'ouverture (5) en forme de fenêtre peut être fermée au moyen d'un coulisseau (12) et le coulisseau (12) protège la buse (3) par rapport au volume de brûleur (1), et que le coulisseau (12) peut coulisser ou pivoter manuellement ou au moyen d'un vérin (11) pneumatique ou électrique.

13. Brûleur selon la revendication 12,
caractérisé en ce que le coulisseau (12) est monté coulissant ou pivotant sur le carter de brûleur (2) au moyen d'un appui (8).

14. Brûleur selon le préambule de la revendication 1,
caractérisé en ce qu'au moins une pièce d'étanchéité (14) mobile est disposée dans ou sur le bord de l'ouverture (5) en forme de fenêtre, laquelle ferme l'ouverture (5) pendant les pauses de fonctionnement.

15. Brûleur selon la revendication 14,
caractérisé en ce que la pièce d'étanchéité (14) peut être écartée par flexion ou peut pivoter par le combustible ou l'air traversant ou le mélange combustible (4) traversant la buse (3), de telle sorte que le fluide (4) traversant arrive dans le volume de brûleur (1).
